# EUROPÄISCHE PATENTSCHRIFT

(11) **EP 1 001 399 B1**
(45) Veröffentlichungstag und Bekanntmachung des Hinweises auf die Patenterteilung: **02.02.2005**
(21) Anmeldenummer: 99117105.9
(22) Anmeldetag: 31.08.1999
(51) Int. Cl.: G09F 3/20

(54) **Vorrichtung zur Befestigung einer selbsttragenden Kassette an einer Trägerplatte**
Device to fix a self supporting cassette to a support
Dispositif pour fixer une cassette autoportante sur un support

(30) Priorität: 12.11.1998 DE 19852172
(43) Veröffentlichungstag der Anmeldung: 17.05.2000
(73) Patentinhaber: Meto International GmbH, 69434 Hirschhorn/Neckar (DE)
(72) Erfinder: Düker, Ansgar, 67487 Maikammer (DE); Waegner, Frank-Steffen, 69469 Weinheim (DE)
(74) Vertreter: Menges, Rolf, Dipl.-Ing.

(56) Entgegenhaltungen:
- DE-A- 3 614 351
- DE-A- 19 805 669
- DE-U- 7 515 847
- DE-U- 9 300 474
- GB-A- 2 240 651

## Beschreibung

Die Erfindung befrifft eine Vorrichtung der im Oberbegriff des unabhängigen Anspruchs 1 angegebenen Art.

Eine ähnliche Vorrichtung ist aus der GB 2 240 651 A bekannt, auf die weiter unter näher eingegangen wird.

Aus der DE 36 14 351 A ist bereits ein Preisschild bekannt geworden, bei dem einzelne Preiskassetten lösbar an einem Halter befestigt sind. Bei dem Halter handelt es sich übrigens wie im Falle der erfindungsgemäßen Vorrichtung um eine Trägerplatte. Zwecks Befestigung der Preiskassetten an dem Halter sind an der Rückseite der einzelnen Preiskassetten Vorsprünge angebracht, die in entsprechende Löcher im Halter eingeschoben werden können. Die Vorsprünge weisen ein verdicktes Ende mit einem Schlitz auf. Durch das Anbringen des Schlitzes sind die Enden der Vorsprünge geringfügig zusammendrückbar, so daß bei Einschieben der Vorsprünge in die Löcher des Halters eine ausreichende Haltekraft zwischen Preiskassetten und Halter erzielt wird. Insbesondere ist die aus dem Stand der Technik bekannt gewordene Vorrichtung dazu geeignet, die Preiskassetten an unterschiedlichen Positionen des Halters zu befestigen.

Aus der DE 93 00 474 U ist bereits folgende Befestigung einer Preiskassette auf einer Hinterlegungsplatte bekannt geworden. In der Hinterlegungsplatte ist zumindest eine U-förmige Öffnung vorgesehen, auf der Rückwand der Preiskassette sind zumindest zwei Stege angeordnet, die an ihren Innenkanten hinterschnitten ausgebildet sind. Es versteht sich von selbst, daß die Abmessungen der Stege und die Öffnungen miteinander korrespondieren müssen. Die zwischen den beiden Schenkeln der U-fömigen Öffnung gebildete Zunge wird zwischen die beiden Stege geschoben. Obwohl durch diese bekannt gewordene Art der Verbindung ein ausgezeichneter Zusammenhalt von Preiskassette und Hinterlegungsplatte garantiert ist, ist der Befestigungsvorgang als solcher relativ mühsam. Dies ist insbesondere dann der Fall, wenn es sich um eine große Preiskassette handelt, an deren Rückwand eine Vielzahl von Stegen angeordnet sind, in die die Zungen eingefügt werden müssen.

Die oben bereits erwähnte GB 2 240 651 A beschreibt eine Werbeplattenbaugruppe, die eine mit lösbaren Befestigungsmitteln versehene und zur Aufnahme von Werbematerial bestimmte vordere Werbeträgerplatte aufweist, die mittels einer vorzugsweise gleich ausgebildeten hinteren Trägerplatte an dem Gittermaterial eines Supermarkteinkaufswagens befestigbar ist. Wegen des Gittermaterials, das zwischen beiden Trägerplatten zu liegen kommt, sind die als Haken ausgebildeten Befestigungsmittel paarvveise auf zwei Sockeln befestigt, welche die beiden Trägerplatten in einem gegenseitigen Abstand halten, der das Zweifache der Sockelhöhe ist. Wenn statt der hinteren Trägerplatte mit Sockeln eine einfache hintere Trägerplatte ohne Sockel verwendet werden würde, welche Öffnungen zum Einführen der Hakenteile hat, würde der gegenseitige Abstand der beiden Trägerplatten gleich der Höhe der Sockel der Werbeträgerplatte sein. Eine bündige Auflage der einen Trägerplatte auf der anderen Trägerplatte ist somit in keinem Fall möglich und wegen des Gittermaterials auch nicht vorgesehen. Das Lösen der Werbeträgerplatte von ihrer hinteren Trägerplatte ist nur von der Rückseite der hinteren Trägerplatte her möglich. Bei der Anbringung an einem Supermarkteinkaufswagen bereitet das keine Probleme, weil die Rückseite stets ohne weiteres zugänglich ist. Darüber hinaus ist aber auch ein spezielles Werkzeug erforderlich, wenn zwei gleiche Trägerplatten aneinander befestigt werden, weil nämlich dann die Hakenteile der vorderen Werbeträgerplatte in einer Vertiefung der hinteren Werbeträgerplatte zu liegen kommen, wo sie nicht mit den Fingern, sondern nur mir einer speziellen dünnen Zange erreichbar sind.

Der Erfindung liegt die Aufgabe zugrunde, eine Vorrichtung der eingangs genannten Art so zu gestalten, daß sich eine Kassette mit Preis- und/oder Produktinformation auf einfache Art und Weise bündig auf einer Trägerplatte befestigen läßt.

Die Aufgabe wird durch eine Vorrichtung mit den im kennzeichnenden Teil des unabhängigen Anspruchs 1 angegebenen Merkmalen gelöst. Vorteilhafte Ausgestalfungen der Erfindung bilden die Gegenstände der abhängigen Ansprüche.

Erfindungsgemäß besteht das Befestigungsmittel aus zwei innerhalb einer Ausnehmung in der Rückwand federnd gelagerten Haltespangen, die in die entsprechend geformte Öffnung der Trägerplatte einrasten. Die Befestigung erfolgt einfach dadurch, daß die beiden Haltespangen zusammengedrückt und in die Öffnung eingeschoben werden, so daß nachfolgend eine Klemmwirkung zwischen Haltespangen und Öffnung besteht und die Kassette auf der Trägerplatte bündig aufliegend fixiert ist. Ebenso einfach kann die Kassette auch wieder von vorn von der Trägerplatte gelöst werden, indem die Haltespangen zusammengedrückt und aus der Öffnung der Trägerplatte herausbewegt werden.

Gemäß einer vorteilhaften Ausgestaltung der erfindungsgemäßen Vorrichtung ist die Öffnungrund, rechteckförmig oder quadratisch ausgebildet, wobei die Dimensionierung der Öffnung natürlich auf den gegenseitigen Abstand und die Größe der Haltespangen abgestimmt sein muß. Diese Ausgestaltung hat z. B. gegenüber zwei parallelen Öffnungsschlitzen in der Trägerplatte, in die die Haltespangen einrasten können, den Vorteil, daß die Handhabung erleichtert wird und insbesondere keinerlei Probleme durch Verkanten auftreten, wenn die Haltespangen in der Öffnung plaziert werden. Ein weiterer Vorteil der Ausgestaltung zeigt sich bei der Fertigung der Trägerplatten, wenn die Öffnungen nachträglich gestanzt werden - was eine vorteilhafte Ausführungsform der erfindungsgemäßen Vorrichtung vorsieht. Da die ausgestanzten Stücke relativ groß sind, können sie einfach aus der Trägerplatte entfernt werden; letzteres bereitet erhebliche Probleme, wenn die ausgestanzten Stücke eine bestimmte Mindestgröße unterschreiten.

Eine vorteilhafte Ausgestaltung der erfindungsgemäßen Vorrichtung schlägt vor, daß bei Vorhandensein von mehreren aus jeweils zwei Haltespangen bestehenden Befestigungsmitteln pro Kassette ein Teil der Haltespangen, die in jeweils eine Öffnung der Trägerplatte eingreifen, um 90° gegenüber dem anderen Teil der Haltespangen, die in eine andere Öffnung eingreifen, versetzt ist. Durch die unterschiedliche Orientierung der Haltespangen in verschiedenen Öffnungen wird auf einfache Art und Weise der Zusammenhalt zwischen Kassette und Trägerplatte erhöht.

Weiterhin läßt sich die erfindungsgemäße Vorrichtung auch problemlos dahingehend weiterbilden, daß zwei Kassetten zu beiden Seiten der Trägerplatte befestigbar sind, wobei die Befestigungsmittel aus jeweils zwei parallel angeordneten Haltespangen bestehen und wobei die Haltespangen der einen Kassette um 90° bezüglich der beiden Haltespangen der anderen Kassette versetzt sind, so daß die Haltespangen beider Kassetten in derselben Öffnung der Trägerplatte arretierbar sind. Die beidseitige Montage der Kassetten läßt sich folglich ohne weitere konstruktive Änderungen bzw. Ausgestaltungen von Kassette und Trägerplatte erreichen.

Gemäß einer bevorzugten Ausgestaltung der Kassette ist diese zweiteilig ausgebildet. Sie besteht aus einer Rückwand und einem Sichtbehälter, wobei der Sichtbehälter einzelne Sichtfächer für die Aufnahme von Preis- und/oder Produktinformation aufweist und an der Rückwand klappbar und/oder lösbar befestigt ist. Derartige Kassetten sind bereits aus der EP 0 452 296 B1 bekannt geworden. Weiterhin wird vorgeschlagen, daß es sich bei der Trägerplatte, der Kassette, dem Sichtbehälter und der Rückwand um Spritzgußteile handelt.

Eine vorteilhafte Ausgestaltung der erfindungsgemäßen Vorrichtung sieht vor, daß die Trägerplatte auf der der Kassette zugewandten Seite Produktund/oder Kundeninformation trägt.

Die Erfindung wird anhand der nachfolgenden Figuren näher erläutert. Es zeigt:
Fig. 1a: eine perspektivische Darstellung von zwei Kassetten, die übereinander angeordnet an einer Trägerplatte befestigt sind,
Fig. 1b: eine perspektivische Darstellung von zwei Kassetten, die nebeneinander angeordnet an einer Trägerplatte befestigt sind,
Fig. 2a: eine perspektivische Darstellung einer ersten Ausgestaltung einer zweiteiligen Kassette,
Fig. 2b: eine perspektivische Darstellung einer zweiten Ausgestaltung einer zweiteiligen Kassette,
Fig. 3a: eine perspektivische Darstellung der Vorderseite einer Rückwand einer zweiteiligen Kassette,
Fig. 3b: eine perspektivische Darstellung der Rückseite einer Rückwand einer zweiteiligen Kassette,
Fig. 4: eine perspektivische Darstellung einer Trägerplatte,
Fig. 5: eine perspektivische Darstellung einer Rückwand, die an einer Trägerplatte befestigt wird,
Fig. 6: eine schematische Darstellung der einseitigen Befestigung einer Kassette an einer Trägerplatte und
Fig. 7: eine schematische Darstellung der zweiseitigen Befestigung von zwei Kassetten an einer Trägerplatte.

Fig. 1a zeigt eine perspektivische Darstellung von zwei Kassetten 1a, 1b, die übereinander angeordnet an einer Trägerplatte 3 befestigt sind, während Fig. 1b zwei Kassetten 1a, 1b zeigt, die nebeneinander angeordnet sind. Anhand dieser Zeichnungen zeigen sich die flexiblen Gestaltungsmöglichkeiten, die die erfindungsgemäße Vorrichtung eröffnet.
Darüber hinaus kann ein Nutzer die Kassetten 1a, 1b an beliebig gestalteten Trägerplatten 3 anbringen. Die Trägerplatte 3 kann in Blickrichtung des Betrachters beliebig graphisch gestaltet werden und ist so optimal auf die Bedürfnisse des Anwenders abstimmbar. Der Austausch der Trägerplatte 3 und die unterschiedliche Anordnung der Kassetten 1a, 1b auf der Trägerplatte 3 läßt sich erfindungsgemäß in äußerst einfacher Art und Weise bewerkstelligen.

In den Figuren Fig. 2a und Fig. 2b ist jeweils eine perspektivische Darstellung von unterschiedlichen Ausgestaltungen einer zweiteiligen Kassette 1a;1b zu sehen. Die Kassette 1a; 1b besteht aus einer Rückwand 7 und einem Sichtbehälter 6, mit mehreren parallel zueinander angeordneten Sichtfächern 8, in denen Preis und/oder Produktinformation 2 untergebracht ist. Im dargestellten Fall besteht der Sichtbehälter 6 aus einer durchsichtigen Vorderwand, an deren Rückseite Leisten angebracht sind, die die Aufteilung in die einzelnen Sichtfächer 8 vorgeben. Die Preis- und/oder Produktinformation 2 wird von oben in die einzelnen Sichtfächer 6 eingeschoben. Anschließend wird der Sichtbehälter 6 mit der Rückwand 7 verbunden. Hierzu sind im oberen und unteren Bereich der Rückwand 7 Haltewangen 13 vorgesehen, die im montierten Zustand den oberen und den unteren Seitenbereich des Sichtbehälters 8 umgreifen und somit an der Rückwand arretieren.
Bei der in Fig. 2a gezeigten Ausführungsform wird der Sichtbehälter 6 von der Seite her in die Haltewangen 13 der Rückwand 7 eingeschoben, während der Sichtbehälter 6 nach der Ausführungsform, die in Fig. 2b gezeigt ist, in die untere bzw. obere Haltewange 13 eingesetzt und anschließend in die korrekte Halteposition eingeclipst wird. Um dies in einfacher Weise ermöglichen zu können, sind die Haltewangen 13 im gezeigten Fall über federnde Elemente 12 mit der Rückwand 7 verbunden, wodurch sie innerhalb eines vorgegebenen Rahmens eine Relativbewegung bezüglich der Rückwand 7 ausführen können. Selbstverständlich ist die Erfindung keineswegs auf derartige Ausgestaltungen beschränkt, sondern sie ist universell für beliebig ausgestaltete, selbsttragende Kassetten verwendbar.

In Fig. 3a ist eine perspektivische Darstellung einer Vorderseite einer Rückwand 7 einer zweiteiligen Kassette 1a; 1b; 6, 7 dargestellt. Wie bereits im Zusammenhang mit Fig. 2b beschrieben, sind sowohl die obere als auch die untere Haltewange 13 über ein federndes Element 12 mit der Rückwand 7 verbunden, wodurch der Sichtbehälter 6 bequem von vorne in die Haltewangen 13 der Rückwand 7 eingeclipst werden kann. Darüber hinaus kann die Rückwand 7 mit integriertem Sichtbehälter 6 auch von der Seite her in die Haltewangen 13 der Rückwand 7 eingeschoben werden.

In den vier Eckbereichen der Rückwand 7 sind die Befestigungselemente angebracht, die der Befestigung der Kassette 1a, 1b an der Trägerplatte 3 dienen. Die Befestigungselemente bestehen aus jeweils zwei im wesentlichen parallel zueinander angeordneten Haltespangen 5a; 5b, wobei die Haltespangen 5a; 5b eines Teils der Befestigungselemente gegenüber dem verbleibenden Tell um 90° gedreht sind. Im gezeigten Fall weisen jeweils die Haltespangen 5a; 5b von diagonal angeordneten Befestigungselementen dieselbe Orientierung auf.

Gut zu sehen ist in den Figuren Fig. 3a und Fig. 3b die Ausgestaltung der federnden Elemente 12, die für die federnde Anordnung der Haltewangen 13 an der Rückwand 7 verantwortlich zeichnen. Ein federndes Element 12 besteht aus einem innerhalb einer Ausnehmung in der Rückwand 7 angeordneten, im wesentlichen rechtwinklig ausgebildeten Haltesteg, der den longitudinalen Spalt zwischen Rückwand und oberer bzw. unterer Haltewange 13 überbrückt. Innerhalb eines gewissen Rahmens (ein Begrenzungszapfen schränkt die Relativbewegung zwischen oberer und unterer Haltewange 13 und Rückwand 7 ein) läßt sich die Haltewange 13 von der Rückwand 7 fortbewegen, wodurch der Sichtbehälter 6 in einfacher Weise in den durch die Rückwand 7 und die Haltewangen 13 vorgegebenen Rahmen eingesetzt werden kann.

Fig. 4 zeigt eine perspektivische Darstellung einer Trägerplatte 3, in der Öffnungen 4 zur Aufnahme der Haltespangen 5a, 5b der Kassette 1a, 1b vorgesehen sind. Bei den Öffnungen 4 handelt es sich im einfachsten Fall um rechtwinklige, insbesondere um quadratische Ausstanzungen, die wenig größer dimensioniert sind als die Breite bzw. der gegenseitige Abstand der Haltespangen 5a, 5b.

In Fig. 5 ist perspektivisch dargestellt, wie eine Rückwand 7 zur Aufnahme eines nicht gesondert dargestellten Sichtbehälters 6 mittels Haltespangen 5a, 5b an der Trägerplatte 3 befestigt wird. Die Haltespangen 5a, 5b werden in die Öffnungen 4 eingeschoben. Während des Einschiebens werden die Haltespangen 5a, 5b infolge ihrer Ausgestaltung zusammengedrückt und entfalten in der Endposition in Wechselwirkung mit den entsprechenden Seitenkanten der Öffnungen 4 eine Klemmspannung. Zwecks sicherer Ausgestaltung der Arretierung zwischen Rückwand 7 und Trägerplatte 3 sind an den Seitenkanten der Hattespangen 5a, 5b Rastvorsprünge vorgesehen, die ein unbeabsichtigtes Lösen der Rückwand 7 von der Trägerplatte 3 effektiv verhindern. Um das Einfügen und das Lösen der Rückwand 7 von der Trägerplatte 3 zu erleichtern, sind in der Umgebung der Haltespangen 5a, 5b Griffmulden 9 vorgesehen.

Fig. 6 zeigt in schematischer Darstellung die einseitige Befestigung einer aus Rückwand 7 und Sichtbehälter 7 bestehenden Kassette 1a, 1b an einer Trägerplatte 3. In Fig. 7 ist die zweiseitige Befestigung von Kassetten 1a, 1b an einer Trägerplatte 3 dargestellt. Zuerst wird die Rückwand 7 (Fig. 6) bzw. werden die Rückwände 7 (Fig. 7) an der Trägerplatte 3 befestigt, indem die Haltespangen 5a, 5b in die entsprechenden Öffnungen 4 eingefügt werden. Im Falle der zweiseitigen Anbringung von Kassetten 1a, 1b an einer Trägerplatte 3 sind - wie bereits zuvor beschrieben - die gegenüberliegenden Haltespangen 5a, 5b jeweils um 90° zueinander gedreht. Hierdurch ist es möglich, die beiden Kassetten beidseitig an der Trägerplatte 3 festzumachen, ohne daß hierzu zusätzliche Öffnungen 4 in der Trägerplatte 3 vorgesehen sein müßten.

### Bezugszeichenliste

- 1: Kassette
- 2: Preis- und/oder Produktinformation
- 3: Trägerplatte
- 4: Öffnung
- 5a: Haltespange
- 5b: Haltespange
- 6: Sichtbehälter
- 7: Rückwand
- 8: Sichtfach
- 9: Griffmulde
- 10: Produkt- und/oder Kundeninformation
- 11: Rastvorsprung
- 12: federndes Element
- 13: Haltewangen
- 14: Haltesteg

## Patentansprüche

1. Vorrichtung zur Befestigung einer selbsttragenden Kassette, die Preisund/oder Produktinformation enthält, an einer Trägerplatte, wobei
in der Trägerplatte zumindest eine Öffnung vorgesehen ist und wobei an der Rückwand der Kassette pro Öffnung zumindest ein Befestigungsmittel vorgesehen ist, **dadurch gekennzeichnet, daß** das Befestigungsmittel aus zwei innerhalb einer Ausnehmung in der Rückwand (7) federnd gelagerten Haltespangen (5a; 5b) besteht, die in die entsprechend geformte Öffnung (4) der Trägerplatte (3) einrasten.

2. Vorrichtung nach Anspruch 1,
**dadurch gekennzeichnet,**
**daß** die Öffnung (4) rund, rechteckförmig oder quadratisch ausgebildet ist.

3. Vorrichtung nach Anspruch 1 oder 2,
**dadurch gekennzeichnet,**
**daß** bei Vorhandensein von mehreren aus jeweils zwei Haltespangen (5a; 5b) bestehenden Befestigungsmitteln pro Kassette (1) ein Teil der Haltespangen (5a), die in jeweils eine Öffnung (4) der Trägerplatte (3) eingreifen, um 90° gegenüber dem anderen Teil der Haltespangen (5b), die in eine andere Öffnung (4) eingreifen, versetzt ist.

4. Vorrichtung nach Anspruch 1, 2 oder 3,
**dadurch gekennzeichnet,**
**daß** zwei Kassetten (1a; 1b) zu beiden Seiten der Trägerplatte (3) befestigbar sind, wobei die Befestigungsmittel aus jeweils zwei parallel angeordneten Haltespangen (5a; 5b) bestehen und wobei die Haltespangen (5a) der einen Kassette (1a) um 90° bezüglich der beiden Hattespangen (5b) der anderen Kassette (1b) versetzt sind, so daß die Haltespangen (5a; 5b) beider Kassetten (1a; 1b) in derselben Öffnung (4) der Trägerplatte (3) arretierbar sind.

5. Vorrichtung nach Anspruch 1 oder 4,
**dadurch gekennzeichnet,**
**daß** die Kassette (1a; 1b) zweiteilig ausgebildet ist und aus einer Rückwand (7) und einem Sichtbehälter (6) besteht, wobei der Sichtbehälter (6) einzelne Sichtfächer (8) für die Aufnahme von Preis- und/oder Produktinformation (2) aufweist und an der Rückwand (7) klappbar und/oder lösbar befestigt ist.

6. Vorrichtung nach Anspruch 1, 2, 3, 4 oder 5,
**dadurch gekennzeichnet,**
**daß** es sich bei der Trägerplatte (3), der Kassette (1a; 1b) bzw. dem Sichtbehälter (6) und der Rückwand (7) um Spritzgußteile handelt.

7. Vorrichtung nach Anspruch 1 oder 2,
**dadurch gekennzeichnet,**
**daß** die Öffnungen (4) in die Trägerplatte (3) gestanzt sind.

8. Vorrichtung nach einem oder mehreren der vorhergehenden Ansprüche,
**dadurch gekennzeichnet,**
**daß** die Trägerplatte (3) auf der der Kassette (1a; 1b) zugewandten Seite Produkt- und/oder Kundeninformation (10) trägt.

## Claims

1. A device for mounting a self-supporting cassette containing price and/or product information on a supporting plate, with provision being made for at least one opening in the supporting plate and for at least one fastening device per opening on the rear wall of the cassette, **characterized in that** said fastening device is comprised of two holding clips (5a; 5b) springloaded within a recess in the rear wall (7) and snapping into place in the correspondingly shaped opening (4) of the supporting plate (3).

2. The device as claimed in claim 1, **characterized in that** the opening (4) is of a round, rectangular or square shaped configuration.

3. The device as claimed in claim 1 or 2, **characterized in that** in the presence of several fastening devices per cassette (1), each being comprised of two holding clips (5a; 5b), one part of the holding clips (5a) that engage in a respective opening (4) of the supporting plate (3) is disposed in a 90° offset relation to the other part of the holding clips (5b) that engage in another opening (4).

4. The device as claimed in claim 1, 2 or 3, **characterized in that** two cassettes (1a; 1b) are mountable on both sides of the supporting plate (3), with the fastening devices being comprised of each two parallel holding clips (5a; 5b) and the holding clips (5a) of the one cassette (1a) being disposed in a 90° offset relation to the two holding clips (5b) of the other cassette (1b), such that the holding clips (5a; 5b) of both cassettes (1a; 1b) are adapted to snap into place in the same opening (4) of the supporting plate (3).

5. The device as claimed in claim 1 or 4, **characterized in that** the cassette (1a; 1b) is a two-piece construction comprising a rear wall (7) and a viewing case (6), said viewing case (6) having individual viewing compartments (8) for receiving price and/or product information (2) and being mounted on the rear wall (7) in a folding and/or releasable manner.

6. The device as claimed in claim 1, 2, 3, 4 or 5, **characterized in that** the supporting plate (3), the cassette (1a; 1b), the viewing case (6) and the rear wall (7) are injection-molded parts.

7. The device as claimed in claim 1 or 2, **characterized in that** the openings (4) are punched in the supporting plate (3).

8. The device as claimed in one or several ones of the preceding claims, **characterized in that** the supporting plate (3) carries product and/or customer information (10) on its side facing the cassette (1a; 1b).

## Revendications

1. Dispositif de fixation d'une cassette autonome, contenant une indication de prix et/ou une information sur le produit, contre une plaque support, au moins un orifice étant prévu dans la plaque support et au moins un moyen de fixation par orifice étant prévu sur la paroi arrière de la cassette, **caractérisé en ce que** le moyen de fixation est formé par deux barrettes de retenue (5a ; 5b), qui sont posées de manière flexible à l'intérieur d'un évidement dans la paroi arrière (7) et qui se bloquent dans l'orifice (4) de forme correspondante dans la plaque support (3).

2. Dispositif selon la revendication 1, **caractérisé en ce que** l'orifice (4) est rond, rectangulaire ou carré.

3. Dispositif selon la revendication 1 ou 2, **caractérisé en ce que**, en présence de plusieurs moyens de fixation par cassette (1), formés chacun par deux barrettes de retenue (5a ; 5b), une partie des barrettes de retenue (5a), qui s'engagent respectivement dans un orifice (4) de la plaque support (3), est décalée de 90° par rapport à l'autre partie des barrettes de retenue (5b), qui s'engagent dans un autre orifice (4).

4. Dispositif selon la revendication 1, 2 ou 3, **caractérisé en ce que** deux cassettes (1a ; 1b) peuvent être fixées sur les deux faces de la plaque support (3), les moyens de fixation étant formés par respectivement deux barrettes de retenue (5a ; 5b) disposées parallèlement, et les barrettes de retenue (5a) de l'une des cassettes (1a) étant décalées de 90° par rapport aux deux barrettes de retenue (5b) de l'autre cassette (1b), de telle sorte que les barrettes de retenue (5a ; 5b) des deux cassettes (1a ; 1b) peuvent être bloquées dans le même orifice (4) de la plaque support (3).

5. Dispositif selon la revendication 1 ou 4, **caractérisé en ce que** la cassette (1a ; 1b) est réalisée en deux parties et est formée par une paroi arrière (7) et un support d'affichage (6), le support d'affichage (6) comportant des compartiments d'affichage (8) séparés, destinés à recevoir une indication de prix et/ou une information sur le produit (2), et étant fixé de manière rabattable et/ou amovible contre la paroi arrière (7).

6. Dispositif selon la revendication 1, 2, 3, 4 ou 5, **caractérisé en ce que** la plaque support (3), la cassette (1a ; 1b), le support d'affichage (6) et la paroi arrière (7) sont des pièces moulées par injection.

7. Dispositif selon la revendication 1 ou 2, **caractérisé en ce que** les orifices (4) sont perforés dans la plaque support (3).

8. Dispositif selon une ou plusieurs des revendications précédentes, **caractérisé en ce que** la plaque support (3), sur la face orientée vers la cassette (1a ; 1b), porte une information concernant le produit et/ou le client (10).
